# EUROPÄISCHE PATENTSCHRIFT

(11) **EP 1 109 992 B1**
(45) Veröffentlichungstag und Bekanntmachung des Hinweises auf die Patenterteilung: **20.11.2002**
(21) Anmeldenummer: 99920741.8
(22) Anmeldetag: 22.04.1999
(51) Int. Cl.: F01L 1/02, F02B 75/22

(54) **STEUERTRIEB FÜR NOCKENWELLENANORDNUNGEN**
CONTROL DEVICE FOR CAMSHAFT SYSTEMS
MECANISME DE COMMANDE POUR SYSTEMES D'ARBRES A CAMES

(30) Priorität: 05.09.1998 DE 19840659
(43) Veröffentlichungstag der Anmeldung: 27.06.2001
(73) Patentinhaber: Volkswagen Aktiengesellschaft, 38436 Wolfsburg (DE)
(72) Erfinder: LAGIES, Dietmar, D-38124 Braunschweig (DE)
(86) Internationale Anmeldenummer: EP9902717
(87) Internationale Veröffentlichungsnummer: WO00014387

(56) Entgegenhaltungen:
- EP-A- 0 406 528
- GB-A- 104 968
- GB-A- 108 929
- US-A- 4 841 789
- US-A- 4 957 078

## Beschreibung

Die Erfindung betrifft einen Steuertrieb für Nockenwellenanordnungen einer Brennkraftmaschine mit n V-förmig zueinander angeordneten Zylinderbänken, wobei der Steuertrieb eine Verteilerradanordnung mit einem ersten Verteilerzahnrad aufweist, welches mit einem auf einer Kurbelwelle der Brennkraftmaschine angeordneten Abtriebszahnrad kämmt, gemäß dem Oberbegriff des Anspruchs 1.

Ein gattungsgemäßer Mittenabtrieb ist aus der US 4 671 223 für eine Brennkraftmaschine eines Motorrades bekannt. Hierbei ist ein reiner Zahnradantrieb realisiert, wobei jeder Nockenwellenanordnung einer Zylinderbank eine eigene Verteilerradanordnung zugeordnet ist. Die Zahnräder der jeweiligen Verteilerradanordnung sind in einem jeweiligen Rahmen gehaltert. Der reine Zahnradtrieb hat den Nachteil, daß er sehr starke Geräusche erzeugt. Ferner ist diese Anordnung durch einen eigenen Abtriebsstrang für jede Nockenwellenanordnung mechanisch aulwendig und hat einen hohen Bauraumbedarf. Ein Mittenabtrieb für den Steuertrieb einer Brennkraftmaschine für ein Kraftfahrzeug wäre mit dieser Anordnung nicht praktikabel realisierbar, da alle Zylinderbänke wenigstens eine Teilung aufweisen müßten. Dies würde aber zu einer erheblichen mechanischen Schwächung des Motorblockes führen, was bei den in Kraftfahrzeugen auftretenden Drehmomenten und Kräften nicht tolerierbar wäre.

Ein mittiger Steuerabtrieb ist ferner aus dem Artikel "Der Porsche 4,5I-Rennsportwagen Typ 917" von Dipl.-Ing. H. Metzger, erschienen in der DE-Z Sonderdruck ATZ, Automobiltechnische Zeitschrift, 71. Jahrgang Nr. 9/12/1969, Seiten 313 bis 320 für einen luftgekühlten Viertaktmotor mit zwei flachliegenden Zylinderreihen bekannt, welcher speziell für Rennzwecke konzipiert ist. Der Antrieb von vier Nockenwellen erfolgt von einem Mittenabtriebszahnrad der Kurbelwelle aus zu beiden Zylinderreihen über je fünf nadelgelagerte, geradverzahnte Zahnräder. Mit anderen Worten ist jeder Zylinderreihe ein eigener Steuertrieb zugeordnet. Die jeweiligen fünf zwischen Kurbelwelle und Nockenwellen angeordneten Zahnräder sind in einem jeweiligen Rädergehäuse angeordnet, welches an einem Kurbelgehäuse anschraubbar ist. Auch hier handelt es sich um einen reinen Zahnradtrieb, welcher den vorgenannten Nachteil hat, daß es zu erhebliche Geräuschentwicklungen kommt. Bei einem Rennwagen für eine Markenweltmeisterschaft mag dies unkritisch sein, für ein komfortables Kraftfahrzeug für den tägliche Gebrauch im öffentlichen Straßenverkehr ist dies jedoch nicht akzeptabel.

Ein Nockenwellenantrieb eines V-Motors ist ferner aus der EP 0 406 528 bekannt.

Der vorliegenden Erfindung liegt daher die Aufgabe zugrunde, einen einfachen Steuertrieb der obengenannten Art mit geringem Bauraumbedarf zur Verfügung zu stellen, wobei die obengenannten Nachteile überwunden werden.

Diese Aufgabe wird erfindungsgemäß durch einen Steuertrieb der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß die Verteilerradanordnung m < n zweite Verteilerräder aufweist, welche mit dem ersten Verteilerzahnrad kämmen und eine Antriebsenergie über n Kettenendlostriebe an die n Nockenwellenanordnungen der n Zylinderbänke übertragen.

Dies hat den Vorteil, daß mit einer einzigen, sich beispielsweise aus der Mitte der Brennkraftmaschine erhebenden Verteilerradanordnung alle Nockenwellenanordnungen jeweiliger Zylinder antreibbar sind. Dies vereinfacht in vorteilhafter Weise einen mechanischen Aufbau des Steuertriebs und reduziert einen Bauraumbedarf und Gewicht.

Einen besonders bauraumsparenden Mittenabtrieb für den Steuertrieb erzielt man dadurch, daß das Abtriebszahnrad auf der Kurbelwelle mittig angeordnet ist.

Zweckmäßigerweise ist m = n-1 oder m = n-2, wobei besonders bevorzugt n = 2, 3 oder 4 ist.

Für ein einfache Montage sind das erste und die zweiten Verteilerräder in einem gemeinsamen Träger angeordnet, welcher vormontiert an einem Kurbelgehäuse der Brennkraftmaschine befestigbar ist. Beispielsweise bei einem Mittenabtrieb für den Steuertrieb ergibt sich durch den auf das Kurbelgehäuse aufgeschraubten Träger eine zusätzliche Versteifung des Motorblockes, welcher durch entsprechende für den Mittenabtrieb erforderliche Ausnehmungen an sich mechanisch geschwächt ist.

Einen einfachen Zusammenbau des Steuertriebes, beispielsweise in eine Ausnehmung in einem Kurbelgehäuse für einen Mittenabtrieb erzielt man dadurch, daß zwischen jedem zweiten Verteilerzahnrad und jeder Nockenwellenanordnung ein den Kettenendlostrieb tragendes Modul vorgesehen ist, wobei das Modul in vormontierter Weise an einem Ende ein mit dem jeweiligen zweiten Verteilerzahnrad kraftschlüssig koaxial montierbares Kettenrad und an einer gegenüberliegenden Seite wenigstens ein Nockenwellenzahnrad trägt, wobei der Kettenendlostrieb das Kettenrad und das Nockenwellenzahnrad umschlingt.

Zweckmäßigerweise erzielt man ein geeignetes Übersetzungsverhältnis von der Kurbelwelle zu der jeweiligen Nockenwellenanordnung dadurch, daß ein Zahnverhältnis von zweitem Verteilerzahnrad zu Kettenrad derart gewählt ist, daß sich ein Übersetzungsverhältnis von der Kurbelwelle zur Nockenwellenanordnung von 2:1 ergibt.

Eine sichere Führung der Kette des Kettenendlostriebes erzielt man dadurch, daß das Modul lostrumseitig ein U-förmiges Führungsblech für den Kettenendlostrieb aufweist.

Einen sicheren und kraftschlüssigen Lauf der Kette des Kettenendlostriebes mit geringem mechanischen Verschleiß und geringer Geräuschentwicklung erzielt man dadurch, daß das Modul lasttrumseitig eine Kettenspannvorrichtung aufweist.

Weitere Merkmale, Vorteile und vorteilhafte Ausgestaltungen der Erfindung ergeben sich aus den abhängigen Ansprüchen, sowie aus der nachstehenden Beschreibung eines Ausführungsbeispieles der Erfindung anhand der beigefügten Zeichnungen. Diese zeigen in
- Fig. 1: eine bevorzugte Ausführungsform eines erfindungsgemäßen Steuertriebes in Vorderansicht,
- Fig. 2: in perspektivischer Ansicht,
- Fig. 3: einen Träger für eine Verteilerradanordnung eines erfindungsgemäßen Steuertriebes in Vorderansicht,
- Fig. 4: in Aufsicht,
- Fig. 5: in einer Schnittansicht entlang Linie A-A von Fig. 3,
- Fig. 6: in einer Schnittansicht entlang Linie B-B von Fig. 3 und
- Fig. 7: ein Modul eines erfindungsgemäßen Steuertriebes in Seitenansicht.

Die in Fig. 1 und 2 dargestellte bevorzugte Ausführungsform eines erfindungsgemäßen Steuertriebes umfaßt ein auf einer Kurbelwelle 10 angeordnetes Abtriebszahnrad 12 welches mit einem ersten Verteilerzahnrad 14 kämmt. Mit einem mit dem ersten Verteilerzahnrad 14 kraftschlüssig gekoppelten Verteilerzahnrad 42 kämmen zwei zweite Verteilerzahnräder 16 und 18, welche koaxial kraftschlüssig mit Kettenrädern 20, 22 und 24 jeweiliger Module 26, 28 und 30 angeordnet sind, wobei in den Fig. 1 und 2 lediglich die Zwischenzahnräder 20 und 24 sichtbar sind. Das Kettenrad 22 liegt verdeckt hinter dem Kettenrad 20 (vgl. Fig. 5).

Über jeweilige Kettenendlostriebe 32 erfolgt eine Kraftübertragung an jeweilige Nockenwellenzahnräder 34, welche mit entsprechenden, nicht dargestellten Nockenwellen kraftschlüssig verbunden sind. Hierbei tragen die Module 26, 28 und 30 die jeweiligen Kettenräder 20, 22, 24 an einem Ende und die Nockenwellenzahnräder 34 an einem gegenüberliegenden Ende, wobei der jeweilige Kettenendlostrieb 32 die Kettenräder 20, 22 bzw. 24 und die zugehörigen Nockenwellenzahnräder 34 umschlingt. Über die Kettenendlostriebe 32 erfolgt eine im wesentlichen vibrationsentkoppelte bzw. vibrationsgedämpfte Kraftübertragung.

In der in Fig. 1 dargestellten Ausführungsform kämmt das Abtriebszahnrad 12 der Kurbelwelle 10 zusätzlich mit einem weiteren Verteilerzahnrad 35, welches über ein kraftschlüssig gekoppeltes Zahnrad 33 mit einem ersten Zwischenzahnrad 36 kämmt, welches wiederum mit einem zweiten Zwischenzahnrad 38 kämmt. Das zweite Zwischenzahnrad 38 kämmt wiederum mit einem Antriebszahnrad 40 einer nicht dargestellten Ölpumpe, so daß gleichzeitig von der Kurbelwelle 10 über dessen Abtriebszahnrad 12 die Ölpumpe angetrieben wird. Beispielsweise umfaßt das Verteilerzahnrad 35 siebenunddreißig Zähne, das erste Zwischenzahnrad 36 achtzehn Zähne, das zweite Zwischenzahnrad 38 achtzehn Zähne und das Antriebszahnrad 40 achtzehn Zähne.

Für den Steuertrieb wird von der Kurbelwelle 10 zu den Nockenwellenzahnrädem ein Übersetzungsverhältnis von 2:1 benötigt. Dies wird beispielsweise durch achtunddreißig Zähne auf dem Abtriebszahnrad 12, vierundsechzig Zähne auf einem kleineren Zahnkranz 42 des Zwischenzahnrades 14, siebenundfünfzig Zähne auf den zweiten Verteilerzahnrädern 16, 18, achtzehn Zähne auf den Kettenrädern 20, 22, 24 und zweiunddreißig Zähne auf den Nockenwellenzahnrädern 32 erzielt.

Die in Fig. 1 und 2 dargestellte Ausführungsform eines erfindungsgemäßen Steuertriebes ist für eine Brennkraftmaschine mit drei V-förmig zueinander angeordneten Zylinderreihen, nachfolgend mit A, B und C bezeichnet, ausgelegt, wobei jedes Modul 26, 28 und 30 einer Zylinderreihe A, B bzw. C bzw. einer jeweiligen Nockenwellenanordnung einer Zylinderreihe A, B bzw. C zugeordnet ist. Es ist sofort ersichtlich, daß mit nur einer Verteilerzahnrad-Anordnung 14, 16, 18 alle drei Nockenwellenanordnungen der drei Zylinderreihen betätigt werden. Dadurch ist die beispielhaft dargestellte Anordnung besonders für einen Mittenabtrieb für den Steuertrieb geeignet, da zum Herausführen des Steuertriebes von der Kurbelwelle 10 weg, also von einem Innenbereich eines nicht dargestellten Kurbelgehäuses, zu den außen liegenden Nockenwellenzahnrädern 34 nur eine der Zylinderreihen, nämlich die mittlere Zylinderreihe B, eine mittige Ausnehmung bzw. Unterteilung aufweisen muß. Die benachbarten Zylinderreihen A und C können ungeteilt als durchgehende Zylinderreihen A, C ausgebildet werden. Die Nockenwellenzahnräder 34 der beiden benachbarten Zylinderreihen A und C werden von den sich ebenfalls aus der mittigen Zylinderreihe B erhebenden Modulen 26 und 30 betätigt.

Das erste und die zweiten Verteilerzahnräder 14, 16 und 18 sind, wie aus Fig. 3 und 4 ersichtlich, in einem gemeinsamen Träger 44 angeordnet. Dieser Träger 44 hält das erste Verteilerzahnrad 14 sowie die zweiten Verteilerzahnräder 16 und 18, wobei der Träger beispielsweise vormontiert in eine Ausnehmung bzw. Teilung der mittigen Zylinderbank B einsetzbar und an dem Kurbelgehäuse festschraubbar ist. Am Träger 44 sind ferner jeweilige Einschubführungen 46, 48 und 50 jeweils für die Module 26, 28 und 30 ausgebildet. In diese Einschubführungen 46, 48 und 50 sind nach der Befestigung des Trägers 44 auf dem Kurbelgehäuse die Module 26, 28 und 30 mit jeweils vormontierten Kettenrädern 20, 22 und 24 sowie vormontierten Nockenwellenzahnrädem 34 und Kettenendlostrieb 32 einschiebbar. Sobald sich alle Zahnräder an ihrem vorbestimmten Ort befinden sind diese mit entsprechenden Welle und Lagern drehbar festlegbar.

Dies ergibt sich für die Kettenräder 20, 22 zusammen mit dem zweiten Verteilerzahnrad 16 aus Fig. 5. Diese Zahnräder 16, 20 und 22 sind im montierten Zustand auf einer gemeinsamen Welle 52 mittels Reibschluß kraftschlüssig miteinander verbunden, wobei eine Zentralschraube 54 diese Anordnung fixiert. Gegenüber dem Träger 44 ist die Welle 52 mittels Kugellager 56 drehbar gelagert. Die Zentralschraube befestigt ferner ein Zahnrad 58, welches als Antrieb für eine nicht dargestellte Wasserpumpe dient.

Fig. 6 veranschaulicht die Anordnung des zweiten Verteilerzahnrades 18 mit dem Kettenrad 24 in montiertem Zustand. Hierbei ist eine Welle 60 vorgesehen, welche von zwei Zentralschrauben 62 und 64 festgelegt ist. Die Zentralschraube 64 haltert ferner ein Zahnrad 66, welches für einen Antrieb einer weiteren, nicht dargestellten Wasserpumpe dient. Die beiden vorgenannten Wasserpumpen sind beispielsweise direkt benachbart zum Träger 44 in jeweiligen V-förmigen Zwischenräumen zwischen den Zylinderreihen A und B bzw. B und C derart angeordnet, daß deren Antriebszahnräder direkt mit den jeweiligen Zahnrädern 58 bzw. 66 kämmen.

Fig. 7 illustriert beispielhaft das Modul 26 für die Zylinderreihe A. Dieses Modul 26 umfaßt einen Rahmen 68 und ein lostrumseitiges, U-förmiges Führungsblech 70 mit einer Lauffläche 72 für die in Fig. 7 nicht dargestellte Kette des Kettenendlostriebes. In vormontiertem Zustand umschling die Kette das Kettenrad 20 und die Nockenwellenzahnräder 34 und hält diese am Rahmen 68 fest, wobei sonst keinerlei weitere Befestigung für das Kettenrad 20 und die Nockenwellenzahnräder 34 vorgesehen ist. Erst nach dem. Einbau bzw. Einschub der Module 26, 28 und 30 werden diese endgültig mittels entsprechender Wellen, wie beispielsweise der vorgenannten Wellen 52 und 60 für die Kettenräder 20, 22 und 24, drehbar fixiert. Lasttrumseitig ist beispielsweise eine Kettenspannvorrichtung 72 vorgesehen, wie aus Fig. 2 ersichtlich.

## Patentansprüche

1. Steuertrieb für Nockenwellenanordnungen einer Brennkraftmaschine mit n V-förmig zueinander angeordneten Zylinderbänken, wobei der Steuertrieb eine Verteilerradanordnung mit einem ersten Verteilerzahnrad (14) aufweist, welches mit einem auf einer Kurbelwelle (10) der Brennkraftmaschine angeordneten Abtriebszahnrad (12) kämmt, **dadurch gekennzeichnet, daß** die Verteilerradanordnung m<n zweite Verteilerzahnräder (16,18) aufweist, welche mit dem ersten Verteilerzahnrad (14) kämmen und eine Antriebsenergie über n Kettenendlostriebe (32) an die n Nockenwellenanordnungen (34) der n Zylinderbänke übertragen.

2. Steuertrieb nach Anspruch 1, **dadurch gekennzeichnet, daß** das Abtriebszahnrad (12) auf der Kurbelwelle (10) mittig angeordnet ist

3. Steuertrieb nach Anspruch 1 oder 2, **dadurch gekennzeichnet, daß** m = n-1 oder m = n-2 ist.

4. Steuertrieb nach einem der vorhergehenden Ansprüche, **dadurch gekennzeichnet, daß** n = 2, 3 oder 4 ist.

5. Steuertrieb nach einem der vorhergehenden Ansprüche, **dadurch gekennzeichnet, daß** das erste und die zweiten Verteilerzahnräder (14,16,18) in einem gemeinsamen Träger (44) angeordnet sind, welcher vormontiert an einem Kurbelgehäuse der Brennkraftmaschine befestigbar ist.

6. Steuertrieb nach einem der vorhergehenden Ansprüche, **dadurch gekennzeichnet, daß** zwischen jedem zweiten Verteilerzahnrad (16,18) und jeder Nockenwellenanordnung ein den Kettenendlostrieb (32) tragendes Modul (26,28,30) vorgesehen ist, wobei das Modul (26,28,30) in vormontierter Weise an einem Ende ein mit dem jeweiligen zweiten Verteilerzahnrad (16, 18) kraftschlüssig koaxial montierbares Kettenrad (20,22,24) und an einer gegenüberliegenden Seite wenigstens ein Nockenwellenzahnrad (34) trägt, wobei der Kettenendlostrieb (32) das Kettenrad (20,22,24) und das Nockenwellenzahnrad (34) umschlingt.

7. Steuertrieb nach Anspruch 6, **dadurch gekennzeichnet, daß** ein Zahnverhältnis von zweitem Verteilerzahnrad (16,18) zu Keltenrad (20,22,24) derart gewählt ist, daß sich ein Übersetzungsverhältnis von der Kurbelwelle (10) zur Nockenwellenanordnung (34) von 2:1 ergibt.

8. Steuertrieb nach Anspruch 6 oder 7, **dadurch gekennzeichnet, daß** das Modul (26,28,30) lostrumseitig ein U-förmiges Führungsblech (70) für den Kettenendlostrieb (32) aufweist.

9. Steuertrieb nach einem der Ansprüche 6 bis 8, **dadurch gekennzeichnet, daß** das Modul (26,28,30) lasttrumseitig eine Kettenspannvorrichtung (72) aufweist.

## Claims

1. Control device for camshaft systems of an internal combustion engine with n banks of cylinders arranged in a V-shaped configuration, the control device having a distribution system with a first distributor gear (14), which intermeshes with an output gear (12) arranged on a crankshaft (10) of the internal combustion engine, **characterized in that** the distribution system has m < n secondary distributor gears (16, 18), which intermesh with the first distributor gear (14) and transmit a driving force to the n camshaft systems (34) of the n banks of cylinders through n endless-chain drives (32).

2. Control device according to Claim 1, **characterized in that** the drive gear (12) is arranged centrally on the crankshaft (10).

3. Control device according to Claim 1 or 2, **characterized in that** m = n-1 or m = n-2.

4. Control device according to one of the preceding claims, **characterized in that** n = 2,3 or 4.

5. Control device according to one of the preceding claims, **characterized in that** the first and the secondary distributor gears (14, 16, 18) are arranged in a common carrier (44), which when pre-assembled can be fixed to a crankcase of the internal combustion engine.

6. Control device according to one of the preceding claims, **characterized in that** a module (26, 28, 30) that carries the endless-chain drive (32) is provided between each secondary distributor gear (16, 18) and each camshaft system, the module (26, 28, 30) being pre-assembled so that it carries a chain sprocket (20, 22, 24), which can be frictionally and coaxially fitted to the respective secondary distributor gear (16, 18), at one end and at least one camshaft gear (34) on an opposite side, the endless-chain drive (32) passing around the chain sprocket (20, 22, 24) and the camshaft gear (34).

7. Control device according to Claim 6, **characterized in that** a tooth ratio of secondary distributor gear (16, 18) to chain sprocket (20, 22, 24) is selected such that a crankshaft (10) to camshaft system (34) transmission ratio of 2:1 is obtained.

8. Control device according to Claim 6 or 7, **characterized in that** the module (26, 28, 30) has a U-shaped guide plate (70) for the endless-chain drive (32) on the idle strand side.

9. Control device according to one of Claims 6 to 8, **characterized in that** the module (26, 28, 30) has a chain-tensioning fixture (72) on the load strand side.

## Revendications

1. Mécanisme de commande pour systèmes d'arbres à cames d'un moteur à combustion interne avec n bancs de cylindres disposés en V l'un par rapport à l'autre, dans lequel le mécanisme de commande présente un ensemble de roues de distributeur avec un premier pignon de distributeur (14), qui engrène avec un pignon récepteur (12) disposé sur un vilebrequin (10) du moteur à combustion interne, **caractérisé en ce que** l'ensemble de roues de distributeur présente m < n seconds pignons de distributeur (16, 18), qui engrènent avec le premier pignon de distributeur (14) et transmettent une énergie d'entraînement par n mécanismes à chaîne sans fin (32) aux n systèmes d'arbres à cames (34) des n bancs de cylindres.

2. Mécanisme de commande suivant la revendication 1, **caractérisé en ce que** le pignon récepteur (12) est disposé au milieu sur le vilebrequin (10).

3. Mécanisme de commande suivant la revendication 1 ou 2, **caractérisé en ce que** m = n - 1 ou m = n - 2.

4. Mécanisme de commande suivant l'une quelconque des revendications précédentes, **caractérisé en ce que** n = 2, 3 ou 4.

5. Mécanisme de commande suivant l'une quelconque des revendications précédentes, **caractérisé en ce que** le premier et les seconds pignons de distributeur (14, 16, 18) sont disposés dans un boîtier commun (44), qui peut être fixé prémonté sur un carter de vilebrequin du moteur à combustion interne.

6. Mécanisme de commande suivant l'une quelconque des revendications précédentes, **caractérisé en ce qu'**il est prévu un module (26, 28, 30) portant le mécanisme à chaîne sans fin (32) entre chaque second pignon de distributeur (16, 18) et chaque système d'arbres à cames, dans lequel le module (26, 28, 30) à l'état prémonté porte à une extrémité une roue à chaîne (20, 22, 24) à monter coaxialement par serrage avec le second pignon de distributeur respectif (16, 18) et sur un côté opposé au moins un pignon d'arbre à cames (34), le mécanisme à chaîne sans fin (32) entourant la roue à chaîne (20, 22, 24) et le pignon d'arbre à cames (34).

7. Mécanisme de commande suivant la revendication 6, **caractérisé en ce qu'**un rapport de dents entre un second pignon de distributeur (16, 18) et la roue à chaîne (20, 22, 24) est choisi de telle manière qu'il s'établisse un rapport de transmission du vilebrequin (10) au système d'arbres à cames (34) de 2:1.

8. Mécanisme de commande suivant la revendication 6 ou 7, **caractérisé en ce que** le module (26, 28, 30) présente du côté du brin libre une tôle de guidage (70) en forme de U pour le mécanisme à chaîne sans fin (32).

9. Mécanisme de commande suivant l'une quelconque des revendications 6 à 8, **caractérisé en ce que** le module (26, 28, 30) présente du côté du brin chargé un dispositif de tension de la chaîne (72).
